# EUROPÄISCHE PATENTSCHRIFT

(11) **EP 3 178 353 B1**
(45) Veröffentlichungstag und Bekanntmachung des Hinweises auf die Patenterteilung: **06.02.2019**
(21) Anmeldenummer: 16202984.7
(22) Anmeldetag: 08.12.2016
(51) Int. Cl.: A47F 3/04, E05D 15/58

(54) **WARENPRÄSENTATIONSMÖBEL**
GOODS DISPLAY FURNITURE
MEUBLE DE PRÉSENTATION DE MARCHANDISES

(30) Priorität: 11.12.2015 DE 102015121647
(43) Veröffentlichungstag der Anmeldung: 14.06.2017
(73) Patentinhaber: PAN-DUR Holding GmbH & Co. KG, 74747 Ravenstein (DE)
(72) Erfinder: Weiß, Albert, 74706 Osterburken (DE)
(74) Vertreter: Baudler, Ron

(56) Entgegenhaltungen:
- EP-A1- 1 394 349
- EP-A1- 2 907 951
- EP-A2- 2 482 015
- DE-B3-102014 004 351

## Beschreibung

Die vorliegende Erfindung betrifft ein Warenpräsentationsmöbel, insbesondere in Form eines Kühlmöbels, das der Aufnahme und Präsentation von zu kühlenden Waren, vorzugsweise Lebensmitteln, dient, wobei das Warenpräsentationsmöbel einen Aufnahmeraum für Waren umfasst, und wobei das Warenpräsentationsmöbel mehrere Türen umfasst, die jeweils zwischen einer Offenstellung und einer Schließstellung um eine Schwenkachse verschwenkbar gelagert sind.

Gattungsgemäße Warenpräsentationsmöbel sind im Stand der Technik bekannt und kommen beispielsweise in Supermärkten zum Einsatz, um die zum Verkauf stehenden Waren dem Kunden zu präsentieren.

Beispielsweise sei in diesem Zusammenhang auf die DE 10 2014 004 351 B3, die EP 2 907 951 A1 oder die EP 1 394 349 A1 verwiesen.

Aufgabe der vorliegenden Erfindung ist es, die im Stand der Technik beschriebenen Warenpräsentationsmöbel weiterzubilden.

Die Aufgabe wird gelöst durch ein Warenpräsentationsmöbel mit den Merkmalen des unabhängigen Patentanspruchs.

Das Warenpräsentationsmöbel umfasst mehrere transparente Türen (z. B. Glastüren, die einfach oder mehrfach verglast sein können), die vorzugsweise rahmenlos ausgebildet sind. Vorzugsweise weisen die Türen eine Mehrfachverglasung auf. Ferner sind die Türen jeweils um eine, vorzugsweise vertikal verlaufende, Schwenkachse zwischen einer Offenstellung und einer Schließstellung verschwenkbar, wobei die Türen in der Schließstellung den Aufnahmeraum nach außen hin verschließen. Befindet sich hingegen eine oder mehrere Türen in ihrer Offenstellung, so gibt die entsprechende Tür eine Zugang in den Aufnahmeraum frei, so dass Waren aus dem Warenpräsentationsmöbel entnommen oder in dieses hineingestellt werden können.

Ferner sieht die Erfindung nun vor, dass wenigstens ein Teil der Türen darüber hinaus (d. h. neben der genannten Verschwenkbarkeit) entlang einer Führungsanordnung verschiebbar gelagert ist. Die entsprechenden Türen können also um eine Schwenkachse verschwenkt und zusätzlich, vorzugsweise entlang einer linearen Führungsbahn, verschoben werden. Die verschiebbar gelagerten Türen können dabei in eine Richtung verschoben werden, die parallel zu der Fläche verläuft, die durch die Türen gebildet wird, wenn sich diese in ihrer Schließstellung befinden.

Vorzugsweise umfasst die Führungsanordnung eine oberhalb und eine unterhalb der Türen angeordnete Führung, so dass die Türen im Bereich ihrer Stirnseiten bzw. über im Bereich der Stirnseiten angeordnete Lagerbolzen oder Schwenklager, geführt sind.

Vorzugsweise können die verschiebbar gelagerten Türen in der genannten Richtung um einen Betrag verschoben werden, der zwischen dem 1,5-fachen und 2,5-fachen der Breite einer der verschiebbar gelagerten Türen beträgt (wobei die Breite die maximale horizontale räumliche Erstreckung einer Tür darstellt).

Insbesondere ist es vorteilhaft, wenn die verschiebbar gelagerten Türen jeweils mit einem oberen Führungsschlitten und einem unteren Führungsschlitten in Verbindung stehen. Die Führungsschlitten stehen mit der Führungsanordnung in Kontakt, sind relativ zu diesen verschiebbar und dienen letztendlich der Lagerung der verschiebbar gelagerten Türen gegenüber der Führungsanordnung. Die verschiebbar gelagerten Türen sind somit jeweils gemeinsam mit den mit ihnen verbundenen Führungsschlitten entlang der Führungsanordnung verschiebbar.

Vorzugsweise stehen die Führungsschlitten direkt mit der Führungsanordnung in Kontakt. Die Führungsschlitten können ferner eine oder mehrere, insbesondere kugelgelagerte, Laufrollen aufweisen, über die sie mit der Führungsanordnung in Kontakt stehen. Die Laufrollen können dabei eine vertikal, horizontal auch schräg zur Horizontalen und/oder Vertikalen verlaufende Drehachse aufweisen. Auch können die Führungsschlitten mehrere Laufrollen mit unterschiedlich ausgerichteten Drehachsen besitzen.

Vorteile bringt es zudem mit sich, wenn die Führungsschlitten jeweils mit Hilfe einer Führungsschiene der Führungsanordnung geführt und hierbei relativ zu dieser bewegbar sind. Beispielsweise kann das Warenpräsentationsmöbel jeweils eine obere und eine unter Führungsschiene aufweisen, wobei in der oberen Führungsschiene ein oder mehrere obere Führungsschlitten geführt sind und wobei in der unteren Führungsschiene ein oder mehrere untere Führungsschlitten geführt sind. Die Führungsschlitten sind vorzugsweise über die oben genannten Laufrollen in, an und/oder auf den jeweiligen Führungsschienen geführt.

Auch ist es von Vorteil, wenn das Warenpräsentationsmöbel Halteelemente aufweist, mit deren Hilfe die verschiebbar gelagerten Türen in einer Betriebsposition fixierbar sind. Die Betriebsposition ist dabei die Position der jeweiligen Tür, in der sie sich beim bestimmungsgemäßen Gebrauch des Warenpräsentationsmöbels befindet, in dem alle Türen nach Einnahme ihrer Schließstellung in einer Frontansicht des Warenpräsentationsmöbel ohne gegenseitige Überlappung nebeneinander angeordnet sind und den Aufnahmeraum nach außen hin verschließen.

Insbesondere sollten die einzelnen Führungsschlitten zueinander in etwa denselben horizontalen Abstand aufweisen, wenn sich alle Türen in ihrer jeweiligen Betriebsposition befinden (vorausgesetzt, es sind mehr als zwei obere und mehr als zwei untere Führungsschlitten vorhanden).

Vorzugsweise beträgt der Abstand zwischen zwei oberen Führungsschlitten und/oder der Abstand zwischen zwei unteren Führungsschlitten der 1,5-fachen bis 2,5-fachen oben genannten Breite einer der verschiebbar gelagerten Türen.

In jedem Fall dienen die Halteelemente der Fixierung der jeweiligen Tür in ihrer Betriebsposition. Vorzugsweise ist jedem Führungsschlitten ein Halteelement zugeordnet, wobei das Halteelement Teil des Schlittens sein kann. Alternativ kann das Halteelement auch an oder in einer Führungsschiene oder einem sonstigen ortsfest angeordneten Abschnitt des Warenpräsentationsmöbels angeordnet sein. In jedem Fall ist es von Vorteil, dass die Türen mit Hilfe der Haltelemente lediglich durch eine gewisse Haltekraft fixiert werden, die dadurch überwunden werden kann, dass die jeweilige Tür in horizontaler Richtung geschoben bzw. gezogen wird.

Die Kraft, die zum Überwinden der Haltekraft nötig ist, ist dabei derart bemessen, dass die jeweiligen Türen einerseits zuverlässig in ihrer Betriebsposition gehalten und andererseits durch eine Bedienperson ohne größere Kraftanstrengungen entgegen der Haltekraft verschoben werden können.

Insbesondere muss vor dem Verschieben der entsprechenden Tür aus ihrer Betriebsposition heraus keine Verriegelung gelöst werden, so dass das Verschieben besonders schnell und einfach erfolgen kann. Die Tür kann schließlich nach Überwinden der Haltekraft entlang der Führungsschienen verschoben werden und nimmt letztendlich eine Befüllposition ein. Als Befüllposition ist die Position definiert, die die jeweilige Tür einnimmt, wenn sie nach Überwindung der Haltekraft des bzw. der ihr zugeordneten Halteelemente soweit verschoben wird, bis die mit der Tür in Verbindung stehenden Führungsschlitten an einer Anschlagsfläche anstoßen und an einer Weiterbewegung gehindert werden. In dieser Position kann das Warenpräsentationsmöbel schließlich besonders einfach mit Waren befüllt werden, da die Zugangsöffnung zwischen zwei benachbarten Türen durch das Verschieben zumindest einer der beiden Türen in ihre Befüllposition wesentlich vergrößert wurde.

Vorteilhaft ist es zudem, wenn jedes Halteelement einem der Führungsschlitten zugeordnet ist. Insbesondere ist es von Vorteil, wenn die Halteelemente Bestandteil der Führungsschlitten sind und mit diesen verschiebbar sind. Ebenso wäre es denkbar, die Halteelemente als Teil der Führungsanordnung oder eines sonstigen ortsfest angeordneten Abschnitts des Warenpräsentationsmöbels auszubilden oder an einem der genannten Bereiche zu befestigen.

Insbesondere ist vorgesehen, dass das jeweilige Haltelement den ihm zugeordneten Führungsschlitten und damit die mit dem Führungsschlitten in Verbindung stehende(n)Tür(en) in der entsprechenden Betriebsposition dadurch fixiert, dass es während oder nach der Einnahme der Betriebsposition der entsprechenden Tür in eine Vertiefung eingreift. Die Vertiefung ist vorzugsweise als Abschnitt eines Bauteils, das an einem Rahmenabschnitt (oder einem sonstigen ortsfest angeordneten Bereich) des Warenpräsentationsmöbels angeordnet ist. Vorzugsweise ist das Bauteil unabhängig von den Führungsschienen und von diesen beabstandet befestigt.

Das Halteelement kann z. B. als Bolzen ausgebildet sein, der zwischen einer Haltestellung, in der er die ihm zugeordnete Tür in ihrer Betriebsposition fixiert, und einer Wartestellung, in der er die Tür nicht fixiert, beweglich gelagert sein. Ebenso ist es möglich, dass es sich bei dem Halteelement um eine Kugel handelt, die zwischen den genannten Stellungen bewegbar ist und die in der Haltestellung in die entsprechende Vertiefung eingreift. Vorzugsweise ist das Halteelement durch ein Krafterzeugungsmittel, beispielsweise das unten beschriebene Federelement, in jeder Stellung vorgespannt, d. h. einer gewissen Druck- oder Zugkraft, ausgesetzt.

Des Weiteren ist es vorteilhaft, wenn die Halteelemente jeweils Teil eines Führungsschlittens und die Vertiefungen jeweils Teil der Führungsanordnung oder eines sonstigen starren Abschnitts des Warenpräsentationsmöbels sind. Das jeweilige Halteelement kann in diesem Fall gemeinsam mit dem Führungsschlitten verschoben werden, bis es in eine der Vertiefungen eingreift und dadurch die dem Halteelement zugeordnete Tür in ihrer Betriebsposition fixiert. Ebenso wäre es möglich, die Halteelemente ortsfest anzuordnen und die jeweiligen Führungsschlitten mit den genannten Vertiefungen zu versehen, so dass die Halteelemente in die Vertiefungen eingreifen, nachdem oder während diese in den Bereich der Halteelemente verschoben wurden bzw. werden.

Ebenso ist es vorteilhaft, wenn die Halteelemente jeweils mit Hilfe von Federelementen mit einer Haltekraft beaufschlagt sind, die ein Fixieren der verschiebbar gelagerten Türen in ihrer jeweiligen Befüllöffnung bewirken. Bei den Federelementen handelt es sich vorzugsweise um Druckfedern, wobei diese mit Hilfe von Führungen gehalten sein können. Die Federelemente bewirken in jedem Fall, dass die Halteelemente in Richtung der und schließlich in die oben genannten Vertiefungen gedrückt werden, sobald die jeweiligen Türen ausgehend von der Befüllposition in die entsprechende Betriebsposition verschoben wurden. Vorzugsweise ist jedem Halteelement ein Federelement zugeordnet.

Wird die jeweilige Tür schließlich aus ihrer Betriebsposition in Richtung der Befüllposition gedrückt, so wird das Halteelement aus der Vertiefung herausgedrückt und gibt die entsprechende Tür damit frei, ohne dass in diesem Zusammenhang zusätzlichen Sicherungen gelöst werden müssten. Nach Überwinden der Haltekraft kann die entsprechende Tür schließlich in ihre Betriebsposition verschoben werden, wobei hierbei lediglich die Reibkraft zwischen den mit der Tür in Verbindung stehenden Führungsschlitten und den die Führungsschlitten führenden Führungsanordnung überwunden werden muss.

Es ist also von besonderem Vorteil, wenn beim Verschieben der Türen von der Betriebsposition in die Befüllposition lediglich die durch die Federelemente erzeugte Haltekraft überwunden werden muss. Um die jeweiligen Türen aus ihrer Betriebsposition zu bewegen, muss also keine Sicherung, wie beispielsweise eine Verriegelung, gelöst werden, so dass die Türen besonders einfach und schnell verschoben werden können. Vorzugsweise werden die Türen in ihrer Befüllposition nicht fixiert. Alternativ kann das Warenpräsentationsmöbel auch Halteelemente aufweisen, mit deren Hilfe die Türen in ihrer Befüllposition fixiert werden, wobei diese dieselben Merkmale aufweisen können, wie die bisher beschriebenen Halteelemente. Insbesondere kann es sich bei den Halteelementen, die die verschiebbar gelagerten Türen in ihrer Betriebsposition fixieren, um dieselben Halteelemente handeln, die die genannten Türen in ihrer Befüllposition fixieren (z. B., wenn die Halteelemente Teil der Führungsschlitten sind).

Ferner kann das Warenpräsentationsmöbel auch Halteelemente aufweisen, mit deren Hilfe die Türen in ihrer Betriebsposition und/oder Befüllposition mittels Magnetkraft gehalten werden.

Ausschlaggebend ist in jedem Fall, dass die Türen aus der jeweiligen Stellung, durch die sie durch ein oder mehrere Haltelemente fixiert sind, bewegt werden können, ohne dass zuvor irgendwelche Sicherungen oder Verriegelungen gelöst werden. Vielmehr reicht es aus, die Tür mit einer gewissen Kraft in horizontaler Richtung zu bewegen, da hierdurch die Fixierung ohne weiteres Zutun gelöst wird.

Prinzipiell kann das Warenpräsentationsmöbel auch unterschiedliche Arten von Halteelementen aufweisen, wobei jeder Tür nur eine einzige Art von Halteelementen oder aber auch mehrere verschiedene Arten von Haltelementen gleichzeitig zugeordnet sein können.

Vorzugsweise ist die Haltekraft des jeweiligen Halteelements einstellbar, um einerseits eine sichere Fixierung der verschiebbar gelagerten Türen in ihrer Betriebs- und/oder Befüllposition und andererseits ein Lösen der Fixierung durch Verschieben der entsprechenden Tür zu gewährleisten.

Vorteile bringt es zudem mit sich, wenn jeweils der untere Führungsschlitten und der mit derselben Tür in Verbindung stehende obere Führungsschlitten mit Hilfe eines oder mehrerer Führungsseile in Verbindung stehen. Insbesondere sollten die Führungsseile jeweils mit ihren beiden Enden an einem starren, d. h. ortsfest angeordneten, Träger bzw. Abschnitt des Warenpräsentationsmöbels fixiert sein.

Die jeweiligen Führungsseile verlaufen in einer Frontansicht des Warenpräsentationsmöbels vorzugsweise spiegelsymmetrisch zu einer vertikal verlaufenden Spiegelachse und/oder spiegelsymmetrisch zu einer horizontal verlaufenden Spiegelachse. Vorzugsweise handelt es sich bei den Führungsseilen um Drahtseile. In jedem Fall stehen ein erstes Führungsseil mit dem oberen Führungsschlitten einer verschiebbar gelagerten Tür und das zweite Führungsseil mit dem unteren Führungsschlitten in Verbindung, so dass beide Führungsschlitten nur gleichzeitig und in dieselbe Richtung verschoben werden können.

Die Führungsschlitten weisen hierfür vorzugsweise Umlenkrollen auf, wobei jeweils eine Umlenkrolle über einen bestimmten Winkelbereich von einem der Führungsseile umschlungen ist. Vorzugsweise stehen mit jedem Führungsseil mehrere obere und mehrere untere Führungsschlitten in Verbindung, so dass zwei Führungsseile ausreichen, um zwei, vier, sechs oder gar acht Führungsschlitten derart zu verbinden bzw. zu führen, dass ein oberer Führungsschlitten mit dem vertikal unterhalb angeordneten unteren Führungsschlitten immer nur gleichzeitig bewegt werden können.

Vorteilhaft ist es zudem, wenn wenigstens ein oberer Führungsschlitten und ein unterer Führungsschlitten mit zwei benachbarten Türen in Verbindung stehen. Vorzugsweise sind jeweils zwei der verschiebbaren Türen über einen unteren und einen oberhalb desselben angeordneten oberen Führungsschlitten zu einer Einheit verbunden, die nur als Ganzes zwischen einer Betriebsposition und einer Befüllposition verschoben werden können.

Die beiden Türen sind dabei vorzugsweise derart gelagert, das sie bezogen auf eine zwischen den beiden Türen in vertikaler Richtung verlaufende Achse spiegelbildlich zueinander angeordnet sind, sofern beide ihre Schließstellung oder beide ihre Offenstellung eingenommen haben. Insbesondere sollten sich die Schwenkachsen bzw. Lagerbolzen beider Türen auf der der genannten Achse zugewandten Seite der jeweiligen Tür befinden.

Die in einer Frontansicht rechts angeordnete Tür ist also vorzugsweise um eine im linken Bereich der Tür angeordnete Schwenkachse verschwenkbar, während die links angeordnete Tür um eine im rechten Bereich angeordnete Schwenkachse verschwenkbar ist. Vorzugsweise besitzen somit auch der obere Führungsschlitten und der untere Führungsschlitten jeweils zwei Schwenklager, wobei jeweils ein erstes Schwenklager mit einer ersten Tür und ein zweites Schwenklager mit einer zweiten Tür in Verbindung stehen. Die Schwenklager besitzen vorzugsweise eine Vertiefung oder Durchbrechung, in die Lagerbolzen der genannten Türen eingreifen und hierdurch drehbar geführt sind.

Selbstverständlich kann auch jeder oder nur ein Teil der unteren Führungsschlitten und/oder jeder oder nur ein Teil der oberen Führungsschlitten mit nur einer einzigen Tür in Verbindung stehen.

Denkbar ist es, dass die Türen selbst jeweils ein oberes Schwenklager und ein unteres Schwenklager umfassen, wobei die Schwenklager jeweils mit einem Führungsschlitten bzw. einem Lagerbolzen desselben in Verbindung stehen. Vorteilhafter ist es jedoch, wenn die Schwenklager Teil der Führungsschlitten sind und die in diese eingreifenden Lagerbolzen an der Tür befestigt sind. Die Lagerbolzen werden schließlich durch die Schwenklager geführt und können sich in diesen um die jeweilige Schwenkachse drehen.

Des Weiteren ist es vorteilhaft, wenn die verschiebbar gelagerten Türen derart in bzw. an den oberen Führungsschlitten gelagert sind, dass eine Relativbewegung zwischen der jeweiligen Tür und dem mit der Tür in Verbindung stehenden oberen Führungsschlitten in vertikaler Richtung möglich ist. Mit anderen Worten ist es also von Vorteil, wenn die Türen derart gelagert sind, dass ein Absenken der oberen Führungsschlitten in vertikaler Richtung um einen gewissen Bereich nicht zu einem Verkanten der mit den entsprechenden Führungsschlitten in Verbindung stehenden Türen führt. Zu einem Absenken kann es kommen, wenn der Deckenbereich des Warenpräsentationsmöbels, wie im Rahmen der Erfindung bevorzugt, mit dem Bodenbereich desselben ausschließlich über Seitenwände und eine Rückwand verbunden ist, ohne dass der Deckenbereich über zusätzliche vertikale Stützträger im Frontbereich des Warenpräsentationsmöbels abgestützt ist (hier kann es zu einer genannten Kaltverformung des Deckenbereichs kommen).

Weisen die Türen nun nach oben in die Führungsschlitten ragende Lagerbolzen auf, die in vertikaler Richtung in den Schwenklagern der Führungsschlitten beweglich gelagert sind (so genanntes Loslager), so können sich der Lagerbolzen und der diesen aufnehmende Führungsschlitten in Vertikalrichtung relativ zueinander bewegen. Ein Absenken des Deckenbereichs innerhalb gewisser Grenzen hat damit keinen Einfluss auf die Verschwenkbarkeit der Türen.

Vorteile bringt es also insbesondere mit sich, wenn zumindest die verschiebbar gelagerten Türen jeweils einen nach oben weisenden Lagerbolzen aufweisen, der in vertikaler Richtung in eine Durchbrechung oder Vertiefung eines mit der entsprechenden Tür in Verbindung stehenden oberen Führungsschlittens ragt und in vertikaler Richtung innerhalb der Durchbrechung oder Vertiefung, zumindest in gewissen Grenzen, frei beweglich geführt ist. Im Gegensatz hierzu ist es vorteilhaft, wenn die unteren Lagerbolzen der Türen in oder auf Führungen der unteren Führungsschlitten auch in vertikaler Richtung geführt und damit abgestützt sind.

Des Weiteren ist es vorteilhaft, wenn der Lagerbolzen einen Anschlag und der den Lagerbolzen führende obere Führungsschlitten einen Gegenanschlag aufweist. Werden die oberen und die darunter angeordneten unteren Führungsschlitten derart geführt (z. B. durch die oben beschriebenen Führungsseile), dass ein oberer Führungsschlitten und der mit derselben Tür in Verbindung stehende untere Führungsschlitten nur gemeinsam und immer nur um dieselbe Strecke verschoben werden können, so ist ein Kippen der Tür nicht zu befürchten (wobei unter einem Kippen eine Bewegung zu verstehen ist, die zur Folge hat, dass die Schwenkachse der entsprechenden Tür nach dem Kippen nicht mehr vertikal verläuft). In diesem Fall muss der genannte Anschlag nicht mit dem Gegenanschlag in Kontakt stehen, um Reibungsverluste beim Verschwenken der Tür zwischen ihrer Offen- und Schließstellung zu vermeiden.

Kommt es hingegen zu einem Kippen der Tür, da beispielsweise eines der genannten Führungsseile gerissen, von einer seiner Führungen gesprungen oder sich aus seiner Fixierung gelöst hat, so kommt der Anschlag mit dem Gegenanschlag in Kontakt und unterbindet hierbei ein weiteres Kippen der Tür. Vorzugsweise wird der Anschlag durch einen Wulst oder eine Ausbuchtung des oberen Lagerbolzens gebildet. Ebenso wäre es denkbar, das der Anschlag durch einen Sicherungsring gebildet ist, der den Lagerbolzen umgibt und mit diesem kraft- oder formschlüssig verbunden ist.

Der Gegenanschlag ist vorzugsweise unterhalb des Anschlags angeordnet und ist beispielsweise ringförmig ausgebildet. Vorzugsweise beträgt der Abstand zwischen Anschlag und Gegenanschlag im nicht gekippten Zustand der entsprechenden Tür zwischen 2 mm und 30 mm.

Ebenso bringt es Vorteile mit sich, wenn das Warenpräsentationsmöbel in einer Fronansicht wenigstens eine mittlere Tür aufweist, die sowohl verschwenkbar als auch verschiebbar gelagert ist. Zudem sollte das Warenpräsentationsmöbel in der Fronansicht darüber hinaus jeweils eine links und eine rechts der mittleren Tür(en) angeordnete endseitige Tür aufweisen, die jeweils dauerhaft ortsfest fixiert ist, so dass sie beim bestimmungsgemäßen Gebrauch des Warenpräsentationsmöbels nicht verschiebbar ist. Selbstverständlich können zwischen den randseitigen Türen auch mehrere der genannten mittleren Türe angeordnet sein, wobei der Begriff "mittlere Tür" lediglich besagt, dass die Tür in einer Frontansicht des Warenpräsentationsmöbel zumindest von einer rechts davon und zumindest von einer links davon angeordneten Tür benachbart ist.

Das Warenpräsentationsmöbel besitzt also in seinen den beiden Seitenwänden benachbarten Bereichen vorzugsweise jeweils eine ausschließlich verschwenkbar und nicht verschiebbar gelagerte Tür, wobei die dazwischen angeordnete(n) Tür(en) verschwenkbar und verschiebbar gelagert sein sollten.

Insbesondere sollte das Warenpräsentationsmöbel in einer Frontansicht eine links angeordnete endseitige Tür, eine rechts angeordnete endseitige Tür und mehrere dazwischen angeordnete mittlere Türen aufweisen, die zusätzlich verschiebbar gelagert sind. Vorzugsweise sind 2 mal n mittlere Türen vorhanden, wobei es sich bei n um eine natürliche Zahl zwischen 1 und 10 handelt. Vorzugsweise stehen die mittleren Türen jeweils paarweise mit einem oberen und einem unteren Führungsschlitten in Verbindung, so dass die Anzahl der Führungsschlitten der Anzahl der mittleren Türen entspricht.

Ebenso bringt es Vorteile mit sich, wenn das Warenpräsentationsmöbel zumindest einen Bewegungsanschlag aufweist, der eine Bewegung wenigstens einer verschiebbaren Tür in einer horizontalen Richtung begrenzt. Der Anschlag kann beispielsweise Teil einer Führungsschiene sein oder derart in die Bewegungsbahn des jeweiligen Führungsschlittens ragen, dass dieser beim Verschieben an dem Anschlag anschlägt und damit an einer weiteren Bewegung gehindert wird. Somit ist sichergestellt, dass der Führungsschlitten an einer definierten Position gestoppt wird.

Insbesondere sollte der Bewegungsanschlag derart platziert sein, dass der Führungsschlitten und damit die mit dem Führungsschlitten in Verbindung stehenden Tür(en) an ihrer Betriebsposition gestoppt werden. Die entsprechenden Türen können in diesem Fall aus ihrer Befüllposition in Richtung ihrer Betriebsposition verschoben werden und werden nach dem durch den Bewegungsanschlag bedingten Stopp in ihrer Betriebsposition schließlich durch ein oder mehrere Halteelemente fixiert.

Zusätzlich ist es selbstverständlich auch denkbar, dass das Warenpräsentationsmöbel weitere Bewegungsanschläge aufweist, die derart an einem starren, d. h. ortsfest fixierten, Abschnitt (z. B. den Führungsschienen) des Warenpräsentationsmöbels angeordnet sind, dass sich die mittleren Türen in ihrer Befüllposition befinden, wenn sie mit den zuletzt genannten Bewegungsanschlägen in Kontakt stehen.

Ferner ist es grundsätzlich denkbar, dass einzelne oder alle Bewegungsanschläge einen oder mehrere Magnete umfassen, mit denen die Führungsschlitten in Kontakt kommen, wenn sich die mit den Führungsschlitten in Verbindung stehenden Türen in ihrer Befüll- oder Betriebsposition befinden. Die Türen werden schließlich durch die Magnete in der jeweiligen Stellung fixiert. Selbstverständlich sollten die jeweiligen Führungsschlitten in diesem Fall eine magnetisierbare oder magnetische Anschlagsfläche aufweisen, um von dem Magnet fixiert werden zu können.

Ebenso wäre es auch denkbar, die jeweiligen Führungsschlitten mit Magneten auszurüsten, die mit einer magnetischen oder magnetisierbaren Anschlagsfläche in Kontakt stehen, sobald der entsprechende Führungsschlitten sich in einer Position befindet, in der die mit dem Führungsschlitten in Verbindung stehenden Türen ihre Betriebs- oder Befüllposition aufweisen.

Prinzipiell ist es auch möglich, dass die Magnete allein die Funktion der oben beschriebenen Halteelemente übernehmen. Alternativ können die Magnete zusätzlich zu den Halteelementen vorhanden sein.

Vorzugsweise ist jedem Führungsschlitten ein entsprechender Bewegungsanschlag zugeteilt, der den jeweiligen Führungsschlitten an der Position zum Stoppen bringt, an dem die mit dem Führungsschlitten in Verbindung stehende(n) Tür(en) ihre Betriebsposition einnehmen.

Zusätzlich kann es schließlich auch von Vorteil sein, wenn das Warenpräsentationsmöbel weitere Bewegungsanschläge aufweist, die die einzelnen Führungsschlitten an den Stellen stoppen, an denen die mit den jeweiligen Führungsschlitten in Verbindung stehenden Türen ihre Befüllposition einnehmen. Die Führungsschlitten können in diesem Fall jeweils zwischen zwei benachbarten Bewegungsanschlägen hin und her verschoben werden, so dass das Verschieben der Türen in ihre jeweilige Position einfach und schnell erfolgen kann.

Vorteile bringt es zudem mit sich, wenn das Warenpräsentationsmöbel wenigstens zwei Bewegungsanschläge aufweist, wobei ein Bewegungsanschlag im Bereich einer oberen Führungsschiene und ein zweiter Bewegungsanschlag im Bereich einer unteren Führungsschiene angeordnet sind.

Die Bewegungsanschläge können beispielsweise in die Führungsschienen integriert oder neben diesen angeordnet sein. Auch können die Bewegungsanschläge als separate Bauteile vorliegen oder Bestandteil der Führungsschienen sein.

Besonders bevorzugt weist das Warenpräsentationsmöbel zwei obere Führungsschlitten und zwei untere Führungsschlitten auf, wobei jeweils ein Führungsschlitten mit zwei Türen in Verbindung steht, die in unterschiedliche Schwenkrichtung zwischen ihrer Offen- und ihrer Schließstellung verschwenkbar sind.

Ferner weist das Warenpräsentationsmöbel bevorzugt einen ersten oberen und einen ersten unteren Bewegungsanschlag für den ersten Führungsschlitten und einen zweiten oberen und einen zweiten unteren Bewegungsanschlag für den zweiten Führungsschlitten auf. Der erste obere Bewegungsanschlag und der erste untere Bewegungsanschlag sind vorzugsweise in einer Frontansicht des Warenpräsentationsmöbels zwischen den beiden Führungsschlitten angeordnet. Ebenso sind auch der zweite obere Bewegungsanschlag und der zweite untere Bewegungsanschlag vorzugsweise in einer Frontansicht des Warenpräsentationsmöbels zwischen den beiden Führungsschlitten angeordnet.

Die beiden oberen Bewegungsanschläge können ebenso wie die beiden unteren Bewegungsanschläge durch ein Bauteil gebildet sein. Ebenso ist es denkbar, dass die einzelnen Bewegungsanschläge durch separate Bauteile gebildet sind.

Vorzugsweise betragen der Abstand der beiden oberen Bewegungsanschläge zueinander und/oder der Abstand der beiden unteren Bewegungsanschläge zueinander jeweils das 1,5-fache bis 2,5-fache der Breite einer Tür.

Vorzugsweise sind die jeweiligen Bewegungsanschläge bezogen auf eine horizontale Spiegelachse und/oder eine vertikale Spiegelachse spiegelbildlich ausgerichtet.

Ferner ist es von Vorteil, wenn die oberen Bewegungsanschläge in der Frontansicht des Warenpräsentationsmöbels oberhalb der Türen und die unteren Bewegungsanschläge unterhalb der Türen angeordnet sind, um den Blick durch die Türen nicht zu beeinträchtigen.

Von Vorteil ist es insbesondere, wenn das Warenpräsentationsmöbel wenigstens zwei verschiebbar gelagerte mittlere Türen aufweist, zwischen denen ein oder mehrere Bewegungsanschläge angeordnet sind. Insbesondere weist das Warenpräsentationsmöbel zwei endseitige Türen und vier mittlere Türen auf, wobei sich die Bewegungsanschläge in horizontaler Richtung zwischen den Führungsschlitten der beiden (in einer Frontansicht des Warenpräsentationsmöbels) rechts angeordneten mittleren Türen und den beiden (ebenfalls in der Frontansicht des Warenpräsentationsmöbels) links angeordneten mittleren Türen befindet.

Ebenso bringt es Vorteile mit sich, wenn sich zwischen jeweils einem unteren Führungsschlitten und einem in vertikaler Richtung oberhalb desselben angeordneten oberen Führungsschlitten eine Beleuchtungseinrichtung erstreckt, die gemeinsam mit dem unteren Führungsschlitten und dem oberen Führungsschlitten verschiebbar ist.

Die Beleuchtungseinrichtung umfasst vorzugsweise eine oder mehrere Leuchtstoffröhren und/oder LEDs. Die Beleuchtungseinrichtung steht vorzugsweise mit einer oder mehreren Stromschienen in Kontakt, über die sie die zur Beleuchtung des Warenpräsentationsmöbels nötige elektrische Energie erhält. Ebenso kann bzw. können die Beleuchtungseinrichtung(en) mit einem Kabel in Verbindung stehen, dass - beispielsweise bedingt durch eine Federkraft - auf eine Rolle aufgewickelt wird, wenn sich die Türen von ihrer Betriebsposition in ihre Befüllposition bewegen (oder umgekehrt).

Die Beleuchtungseinrichtung ist zudem vorzugsweise derart ausgerichtet, dass es den Großteil des von ihr abgegebenen Lichts direkt oder über entsprechende Reflektoren in den Aufnahmeraum abstrahlt und die darin befindlichen Waren beleuchtet.

In diesem Zusammenhang ist es von besonderem Vorteil, wenn die Beleuchtungseinrichtung an wenigstens einem der genannten Führungsschlitten befestigt ist und mit diesem entlang der Führungsanordnung bewegbar ist. Vorzugsweise steht jede Beleuchtungseinrichtung mit einem oberen und einem darunter angeordneten unteren Führungsschlitten in Verbindung. Alternativ können die Beleuchtungseinrichtungen auch mit den jeweiligen Türen in Verbindung stehen bzw. von diesen getragen sein. Auch ist es denkbar, dass sich jeweils zwischen einem unteren und einem oberen Führungsschlitten ein vertikal verlaufender Holm erstreckt, der mit den Führungsschlitten in Verbindung steht und Träger der Beleuchtungseinrichtung ist.

Während das bisher bzw. nachfolgend beschriebene Warenpräsentationsmöbel in Alleinstellung aufgestellt sein kann, ist es ebenso denkbar, mehrere, d. h. mindestens zwei, dieser Warenpräsentationsmöbel direkt nebeneinander zu platzieren, um die Breite und damit den Gesamtaufnahmeraum der so erhaltenen Anordnung gegenüber einem einzelnen Warenpräsentationsmöbel zu vervielfachen. Die einzelnen Warenpräsentationsmöbel sind dabei vorzugsweise derart aufzustellen, dass ihre Türen nach Einnahme der jeweiligen Schließstellung in einer Ebene liegen (vorausgesetzt, alle Türen befinden sich zudem in ihrer Betriebsposition).

Vorzugsweise sind die einzelnen Warenpräsentationsmöbel untereinander fest verbunden. Insbesondere sollten ein Teil oder alle nebeneinander platzierten Warenpräsentationsmöbel gleichartig aufgebaut sein.

Bevorzugt weisen jeweils zwei benachbart zueinander angeordnete Warenpräsentationsmöbel einen Kontaktbereich (z. B. in Form der einander zugewandten Seitenwände) auf, wobei jeweils die dem Kontaktbereich benachbart angeordnete Tür eines jeden Warenpräsentationsmöbel derart dauerhaft ortsfest fixiert ist, dass sie beim bestimmungsgemäßen Gebrauch des Warenpräsentationsmöbels nicht verschiebbar sind. Gleiches gilt vorzugsweise für die Türen, die sich im Bereich der beiden äußeren Seitenwände der durch die Warenpräsentationsmöbel gebildeten Anordnung befinden.

Weitere Vorteile der Erfindung sind in den nachfolgenden Ausführungsbeispielen beschrieben. Es zeigen, jeweils schematisch:
- **Figur 1**: eine Perspektive eines erfindungsgemäßen Warenpräsentationsmöbels, dessen Türen sich in der Schließstellung und in ihrer jeweiligen Betriebsposition befinden,
- **Figur 2**: das in Figur 1 gezeigte Warenpräsentationsmöbel, wobei sich die Türen in ihrer Offenstellung befinden,
- **Figur 3**: das in Figur 2 gezeigte Warenpräsentationsmöbel, nachdem die mittleren Türen in ihre Befüllposition verschoben wurden,
- **Figur 4**: einen Ausschnitt eines erfindungsgemäßen Warenpräsentationsmöbels,
- **Figur 5**: den in Figur 4 gezeigten Ausschnitt mit veränderter Stellung der beiden rechten Türen,
- **Figur 6**: einen Ausschnitt eines weiteren erfindungsgemäßen Warenpräsentationsmöbels,
- **Figur 7**: einen Ausschnitt im Bereich eines oberen Führungsschlittens,
- **Figur 8**: einen Ausschnitt im Bereich eines weiteren oberen Führungsschlittens,
- **Figur 9**: den in Figur 8 gezeigten Ausschnitt nach Verschieben des Führungsschlittens, und
- **Figur 10**: eine Rückansicht eines Ausschnitts eines weiteren erfindungsgemäßen Warenpräsentationsmöbels.

Vorab sei darauf hingewiesen, dass nicht alle gleichartigen Abschnitte (z. B. die Führungsschlitten 6, 7 oder Lagerbolzen 16) in allen Figuren durchgehend mit Bezugszeichen versehen sind, um eine bessere Übersichtlichkeit zu gewährleisten.

Figur 1 zeigt eine Ausführungsform eines erfindungsgemäßen Warenpräsentationsmöbels 1. Das Warenpräsentationsmöbel 1 umfasst prinzipiell einen Deckenbereich 15, zwei Seitenwände 28, einen in Figur 1 nicht sichtbaren Bodenbereich 25 und eine den Bodenbereich 25, den Deckenbereich 15 und die Seitenwände 28 verbindenden, ebenfalls nicht sichtbaren, Rückwandung.

Ferner umfasst das Warenpräsentationsmöbel 1 mehrere schwenkbar gelagerte Türen 3, 4. Die Türen 3, 4 sind selbstverständlich transparent ausgebildet (in den Figuren ist dies nicht dargestellt, um den hinter den Türen 3, 4 liegenden Bereich nicht im Detail darstellen zu müssen; dies hätte eine negative Beeinträchtigung der Übersichtlichkeit zur Folge).

Generell umfasst das Warenpräsentationsmöbel 1 nun stets eine linke und eine rechte randseitige Tür 4, d. h. jeweils eine Tür, die unmittelbar einer der beiden Seitenwände 28 benachbart angeordnet ist. Ferner sind zwischen den beiden randseitigen Türen 4 als mittlere Türen 3 bezeichnete Türen angeordnet.

Wie sich dem Vergleich der Figuren 1 und 2 entnehmen lässt, sind die Türen 3, 4 nun zwischen einer in Figur 1 gezeigten Schließstellung, in der der hinter den Türen 3, 4 angeordnete Aufnahmeraum 2 für die (z. B. auf Regalböden 27) zu präsentierenden Waren nach außen verschlossen ist, und einer in Figur 2 gezeigten Offenstellung, in der der Aufnahmeraum 2 von außen zugänglich ist, um eine Schwenkachse verschwenkbar (die Türen 3, 4 weisen hierfür vorzugsweise entsprechende Griffe 23 auf).

Der Vergleich der Figuren 2 und 3 zeigt darüber hinaus, dass die mittleren Türen 3 zusätzlich zu ihrer Verschwenkbarkeit in horizontaler Richtung von einer Betriebsposition (Figur 2) in eine Befüllposition (Figur 3) verschoben werden können. Während die Betriebsposition der Position entspricht, die die verschiebbar gelagerten Türen 3 normalerweise während des Publikumsverkehrs aufweisen, während dessen Waren zum Kauf aus dem Warenpräsentationsmöbel 1 entnommen werden, dient die Befüllposition vorrangig dem einfachen Nachfüllen der zuvor verkauften Waren durch Personal.

Insbesondere ist es in diesem Zusammenhang von Vorteil, wenn sich zwischen dem Deckenbereich 15 und dem Bodenbereich 25 im Bereich zwischen den Seitenwänden 28 keine tragenden Abschnitte befinden, so dass nahezu die gesamte Breite des Aufnahmeraums 2 von außen zugänglich ist, sobald die mittleren Türen 3 ihre Befüllposition eingenommen haben.

Um nun ein Verschieben der mittleren Türen 3 zu ermöglichen, stehen diese, z. B. über entsprechende Lagerbolzen 16, mit Führungsschlitten 6, 7 in Verbindung, die über eine unter anderem in den Figuren 4 und 5 gezeigte Führungsanordnung 5 beweglich geführt sind. Die Führungsanordnung 5 umfasst vorzugsweise eine obere Führungsschiene 31 und eine untere Führungsschiene 8. Die Führungsschienen 8, 31 befinden sich vorzugsweise hinter einer Abdeckung, so dass sie in einer Frontansicht des Warenpräsentationsmöbels 1 nicht oder nur teilweise sichtbar sind.

In jedem Fall umfasst das Warenpräsentationsmöbel 1 mehrere untere Führungsschlitten 7, die durch die untere(n) Führungsschiene(n) 8 geführt sind und mehrere obere Führungsschlitten 6, die durch eine oder mehrere obere Führungsschienen 31 geführt sind. Die Lagerung der Führungsschlitten 6, 7 erfolgt vorzugsweise über Laufrollen, die in entsprechende Vertiefungen der Führungsschienen 8, 31 eingreifen oder von Führungsabschnitte umgriffen werden.

Vorzugsweise stehen jeweils zwei mittlere Türen 3 mit einem gemeinsamen oberen Führungsschlitten 6 und einem gemeinsamen unteren Führungsschlitten 7 in Verbindung.

Um die mittleren Türen 3 auf einfache Weise von der Befüllposition in die Betriebsposition verschieben zu können, ist es von Vorteil, wenn den Führungsschlitten 6, 7 Bewegungsanschläge 20 zugeordnet sind. Die Bewegungsanschläge 20 befinden sich vorzugsweise im Bereich der oberen Führungsschiene 31 und/oder der unteren Führungsschiene 8, sind jedoch bevorzugt als separate Bauteile ausgeführt, die unabhängig von den Führungsschienen 8, 31 an entsprechenden Befestigungsstellen des Warenpräsentationsmöbels 1 befestigt sind.

Wie dem oberen Bereich von Figur 4 zu entnehmen ist, können die Bewegungsanschläge 20 durch separate Bauteile gebildet werden. Ebenso können mehrere Bewegungsanschläge 20 durch ein einziges Bauteil gebildet sein, wie dies beispielhaft im unteren Bereich in Figur 4 gezeigt ist.

Ferner ist es denkbar, dass das Warenpräsentationsmöbel 1 lediglich Bewegungsanschläge 20 aufweist, die die mittleren Türen 3 in ihrer Betriebsposition stoppen (diese Bewegungsanschläge 20 entsprechen den in Figur 5 zwischen den beiden unteren Führungsschlitten 7 und den beiden oberen Führungsschlitten 6 angeordneten Bewegungsanschlägen 20). Ebenso kann es natürlich auch vorgesehen sein, dass das Warenpräsentationsmöbel 1 weitere Bewegungsanschläge 20 aufweist, die die unteren Führungsschlitten 7 und/oder die oberen Führungsschlitten 6 in einem Bereich stoppen, in denen sich die mit den genannten Führungsschlitten 6, 7 in Verbindung stehenden mittleren Türen 3 ihrer Befüllposition befinden (siehe die lediglich in Figur 5 rechts des auf der rechten Seite angeordneten unteren Führungsschlittens 7 bzw. rechts des auf der rechten Seite angeordneten oberen Führungsschlittens 6 angeordneten Bewegungsanschläge 20).

Wie bereits oben ausgeführt, ist es generell auch denkbar, die Bewegungsanschläge 20 innerhalb der Führungsschienen 8, 31 zu platzieren.

Auch können die jeweiligen Führungsschlitten 6, 7 generell Abschnitte aufweisen, die innerhalb der jeweiligen Führungsschiene 8, 31 verlaufen und beispielsweise durch diese nach oben hin abgedeckt sind.

Würden nun die beiden in Figur 5 rechts gezeigten mittleren Türen 3, die sich in ihrer Befüllposition befinden, nach links verschoben, so würde der untere Führungsschlitten 7 und der obere Führungsschlitten 6 nach einer gewissen horizontalen Bewegung nach links an den beiden Bewegungsanschlägen 20 anstoßen und zum Stoppen gebracht. Die zu diesem Zeitpunkt eingenommene Position entspricht schließlich der Betriebsposition, so dass keine weitere Justierung der Lage der Führungsschlitten 6, 7 bzw. der mittleren Türen 3 notwendig ist.

Während in den Figuren 5 und 6 jeweils obere und untere Bewegungsanschläge 20 gezeigt sind, kann es prinzipiell auch ausreichend sein, entsprechende Bewegungsanschläge 20 nur im Bereich der oberen Führungsschiene 31 oder im Bereich der unteren Führungsschiene 8 anzuordnen.

Um nun sicherzustellen, dass die einer Tür zugeordneten Führungsschlitten 6, 7 immer gleichzeitig und hierbei gleich schnell verschoben werden, können jeweils ein oberer Führungsschlitten 6 und ein unterer Führungsschlitten 7 mit Hilfe zweier Führungsseile 12 verbunden sein. Eine derartige Lösung ist in Figur 6 gezeigt.

In diesem Fall verläuft ein erstes Führungsseil 12 von einem im linken oberen Bereich angeordneten Träger 13 des Warenpräsentationsmöbels 1 (hierbei kann es sich beispielsweise um einen Rahmenabschnitt handeln) über eine Umlenkrolle 24 des oberen Führungsschlittens 6. Von dort gelangt es zu der Umlenkrolle 24 des unteren Führungsschlittens 7, durch die es wieder in horizontale Richtung umgelenkt wird, um schließlich im Bereich eines unten rechts angeordneten Trägers 13 zu enden.

Ein weiteres Führungsseil 12 verläuft schließlich spiegelbildlich zum ersten Führungsseil 12 von einem Träger 13 rechts oben über die Führungsrolle des oberen Führungsschlittens 6, anschließend über die Führungsrolle des unteren Führungsschlittens 7 und endet letztendlich im Bereich eines links unten angeordneten Trägers 13. Bei den Trägern 13 kann es sich um beliebige ortsfest angeordnete Abschnitte des Warenpräsentationsmöbels 1 handeln.

Werden nun die mit den beiden Führungsschlitten 6, 7 in Verbindung stehenden mittleren Türen 3 in horizontaler Richtung verschoben, so stellen die Führungsseile 12 sicher, dass beide Führungsschlitten 6, 7 immer nur gleichzeitig und gleich schnell verschoben werden können. Ein Kippen oder Verkanten der mittleren Türen 3 ist damit praktisch ausgeschlossen.

Hingegen kann es bei einem Reißen eines der Führungsseile 12 oder einer sonstigen Fehlfunktion derselben dazu kommen, dass die mittleren Türen 3, die mit den von den Führungsseilen 12 geführten Führungsschlitten 6, 7 geführt wurden, um eine horizontale Kippachse kippen. Da der obere Lagerbolzen 16 vorzugsweise vertikal beweglich im oberen Führungsschlitten 6 gelagert ist, besteht in diesem Fall prinzipiell die Gefahr, dass die mittleren Türen 3 soweit kippen, dass die Lagerbolzen 16 nicht mehr mit dem oberen Führungsschlitten 6 in Verbindung stehen. In diesem Fall würden die mittleren Türen 3 vollständig aus dem Warenpräsentationsmöbel 1 herausfallen, so dass vor dem Warenpräsentationsmöbel 1 stehende Personen verletzt werden könnten.

Um dies zu verhindern, kann es von Vorteil sein, den Lagerbolzen 16, wie in Figur 7 gezeigt, mit einem Anschlag 18 zu versehen. Der Anschlag 18 wird bei der Montage durch eine Öffnung des oberen Führungsschlittens 6 geführt. Anschließend wird eine Hülse 26 in die Öffnung geschoben und mit dem oberen Führungsschlitten 6 verbunden, z. B. verklebt, wobei die Hülse 26 gleichzeitig eine als oberes Schwenklager 14 des Lagerbolzens 16 dienende Durchbrechung 17 des oberen Führungsschlittens 6 bildet.

Würde nun die in Figur 7 gezeigte mittlere Tür 3 zu kippen beginnen, so würde der Anschlag 18 nach unten wandern und schließlich mit dem durch die Hülse 26 gebildeten Gegenanschlag 19 in Kontakt gelangen. Ein weiteres Absenken des oberen Lagerbolzens 16 wird hiermit verhindert, so dass die mittlere Tür 3 zuverlässig in ihrer geringfügig gekippten Lage gehalten wird. Eine Gefährdung von davor stehenden Personen oder eine Beschädigung der mittleren Tür 3 ist damit vermieden.

Selbstverständlich kann der beschrieben "Herausfallschutz" auch auf andere Weise gelöst werden. Vorzugsweise ist jedoch stets ein Anschlag 18 und ein Gegenanschlag 19 vorhanden, wobei beide ab einem bestimmten Kippwinkel miteinander in Kontakt gelangen. Beispielsweise könnte der Anschlag 18 durch einen nicht gezeigten Sicherungsring gebildet sein, der den Lagerbolzen 16 oberhalb der Hülse 26 umgibt und an dieser von oben anstößt, sobald sich der Lagerbolzen 16 durch ein Kippen der mittleren Tür 3 absenkt. Auf die in Figur 7 gezeigte und den Anschlag 18 bildende Ausbuchtung des Lagerbolzens 16 könnte in diesem Fall verzichtet werden.

Eine besonders bevorzugte Lösung, durch die die Führungsschlitten 6, 7 in der Position fixiert werden können, in der die mit ihnen in Verbindung stehenden mittleren Türen 3 ihre Betriebsposition aufweisen, zeigen die Figuren 8 und 9.

Wie die Figuren zeigen, können die oberen Führungsschlitten 6 (und/oder die unteren Führungsschlitten 7) ein oder mehrere Halteelemente 9 aufweisen. Die Halteelemente 9 sind vorzugsweise in einer Aufnahme 30 geführt und mit Hilfe eines Federelements 11 mit einer Kraft beaufschlagt. Gelangt nun der jeweilige Führungsschlitten 6, 7 in den Bereich einer Vertiefung 10, die vorzugsweise Teil eines starren Abschnitts 29 des Warenpräsentationsmöbels 1 ist, so wird das Halteelemente 9 durch die Kraft des Federelements 11 in Richtung der Vertiefung 10 gedrückt (vgl. Figuren 8 und 9). Die Führungsschlitten 6, 7 und damit auch die mit diesen in Verbindung stehenden mittleren Türen 3 werden hierdurch, vorzugsweise in ihrer Betriebsposition, fixiert.

Um nun die mittleren Türen 3 wieder in ihre Befüllposition verschieben zu können, muss lediglich die Haltekraft der Halteelemente 9 überwunden werden, um die Halteelemente 9 aus den entsprechenden Vertiefungen 10 herauszubewegen und die Führungsschlitten 6, 7 schließlich in die in Figur 8 gezeigte Stellung zu überführen. Das Lösen von zusätzlichen Sicherungselementen, wie beispielsweise einer Verriegelung, ist hierbei nicht nötig.

Anstelle des zapfenartigen Halteelements 9 kann selbstverständlich auch ein Halteelement 9 mit anderer Form, beispielsweise in Form einer Kugel, zum Einsatz kommen. Ebenso könnte das jeweiligen Halteelement 9 ortsfest platziert und die Vertiefung 10 Teil des Führungsschlittens 6, 7 sein.

Vorzugsweise weisen sämtliche Führungsschlitten 6, 7 Halteelemente 9 oder Vertiefungen 10 auf. Alternativ kann es auch ausreichend sein, Halteelemente 9 und Vertiefungen 10 ausschließlich im oberen oder unteren Bereich des Warenpräsentationsmöbels 1 vorzusehen.

Des Weiteren kann es von Vorteil sein, wenn das Warenpräsentationsmöbel 1 mehrere Beleuchtungseinrichtungen 21 aufweist, die derart an den mittleren Türen 3, den mit diesen in Verbindung stehenden Führungsschlitten 6, 7 oder an zwischen den Führungsschlitten 6, 7 vertikal verlaufenden Holmen 22 befestigt sind, dass sie mit den mittleren Türen 3 horizontal verschiebbar sind.

Eine Ausführungsform einer an einem Holm 22 befestigten und mehrere LEDs umfassenden Beleuchtungseinrichtung 21 zeigt Figur 10 (Blick vom Aufnahmeraum 2 in Richtung der Beleuchtungseinrichtung 21).

Ebenso wäre es denkbar, die Beleuchtungseinrichtung 21, insbesondere mehrerer LEDs, in einen oder mehrere vertikal verlaufende Randbereiche der mittleren Türen 3 zu integrieren.

In jedem Fall sollte die Beleuchtungseinrichtung 21 stets zwischen einem unteren Führungsschlitten 7 und einem oberen Führungsschlitten 6 verlaufen, um mit diesen bewegt werden zu können.

Die vorliegende Erfindung ist nicht auf die dargestellten und beschriebenen Ausführungsbeispiele beschränkt. Abwandlungen im Rahmen der Patentansprüche sind ebenso möglich wie eine beliebige Kombination der beschriebenen Merkmale, auch wenn sie in unterschiedlichen Teilen der Beschreibung bzw. den Ansprüchen oder in unterschiedlichen Ausführungsbeispielen dargestellt und beschrieben sind.

### Bezugszeichenliste

- 1: Warenpräsentationmöbel
- 2: Aufnahmeraum
- 3: mittlere Tür
- 4: randseitige Tür
- 5: Führungsanordnung
- 6: oberer Führungsschlitten
- 7: unterer Führungsschlitten
- 8: untere Führungsschiene
- 9: Halteelement
- 10: Vertiefung
- 11: Federelement
- 12: Führungsseil
- 13: Träger
- 14: oberes Schwenklager
- 15: Deckenbereich
- 16: Lagerbolzen
- 17: Durchbrechung
- 18: Anschlag
- 19: Gegenanschlag
- 20: Bewegungsanschlag
- 21: Beleuchtungseinrichtung
- 22: Holm
- 23: Griff
- 24: Umlenkrolle
- 25: Bodenbereich
- 26: Hülse
- 27: Regalboden
- 28: Seitenwand
- 29: starrer Abschnitt des Warenpräsentationsmöbels
- 30: Aufnahme
- 31: obere Führungsschiene

## Patentansprüche

1. Warenpräsentationsmöbel (1), insbesondere in Form eines Kühlmöbels, das der Aufnahme und Präsentation von zu kühlenden Waren, vorzugsweise Lebensmitteln, dient,
- wobei das Warenpräsentationsmöbel (1) einen Aufnahmeraum (2) für Waren umfasst, und
- wobei das Warenpräsentationsmöbel (1) mehrere Türen (3; 4) umfasst, die jeweils zwischen einer Offenstellung und einer Schließstellung um eine Schwenkachse verschwenkbar gelagert sind, und wobei wenigstens ein Teil der Türen (3; 4) darüber hinaus entlang einer Führungsanordnung (5) verschiebbar gelagert ist,
**dadurch gekennzeichnet, dass** das Warenpräsentationsmöbel (1) Halteelemente (9) aufweist, mit deren Hilfe die verschiebbar gelagerten Türen (3; 4) in einer Betriebsposition fixierbar sind, wobei die Türen (3; 4) nach Überwinden einer Haltekraft der die Türen (3; 4) fixierenden Halteelemente (9) aus der Betriebsposition in eine Befüllposition verschoben werden können, ohne dass hierfür zunächst eine Verriegelung gelöst werden muss.

2. Warenpräsentationsmöbel (1) gemäß vorangegangenem Anspruch, **dadurch gekennzeichnet, dass** die verschiebbar gelagerten Türen (3; 4) jeweils mit einem oberen Führungsschlitten (6) und einem unteren Führungsschlitten (7) in Verbindung stehen, wobei die einzelnen Führungsschlitten (6; 7) relativ zur Führungsanordnung (5) verschiebbar gelagert sind, so dass die verschiebbar gelagerten Türen (3; 4) jeweils gemeinsam mit den mit ihnen in Verbindung stehenden Führungsschlitten (6; 7) entlang der Führungsanordnung (5) verschiebbar sind, wobei die Führungsschlitten (6; 7) vorzugsweise jeweils mit Hilfe einer Führungsschiene (8; 31) der Führungsanordnung (5) geführt und hierbei relativ zu dieser bewegbar sind.

3. Warenpräsentationsmöbel (1) gemäß einem der vorangegangenen Ansprüche, **dadurch gekennzeichnet, dass** das jeweilige Halteelement den ihm zugeordneten Führungsschlitten (6; 7) und damit die mit dem Führungsschlitten (6; 7) in Verbindung stehende(n) Tür(en) (3; 4) in deren Betriebsposition dadurch fixiert, dass es während oder nach der Einnahme der Betriebsposition der entsprechenden Tür (3; 4) in eine Vertiefung (10) eingreift.

4. Warenpräsentationsmöbel (1) gemäß dem vorangegangenen Anspruch, **dadurch gekennzeichnet, dass** die Halteelemente (9) jeweils Teil eines Führungsschlittens (6; 7) und die Vertiefungen (10) jeweils Teil der Führungsanordnung (5) oder eines sonstigen starren Abschnitts (29) des Warenpräsentationsmöbels (1) sind oder dass die Vertiefungen (10) jeweils Teil eines Führungsschlittens (6; 7) und die Halteelemente (9) jeweils Teil der Führungsanordnung (5) oder eines sonstigen starren Abschnitts (29) des Warenpräsentationsmöbels (1) sind.

5. Warenpräsentationsmöbel (1) gemäß einem der vorangegangenen Ansprüche, **dadurch gekennzeichnet, dass** die Halteelemente (9) jeweils mit Hilfe von Federelementen (11) mit einer Haltekraft beaufschlagt sind, die ein Fixieren der verschiebbar gelagerten Türen (3; 4) in ihrer jeweiligen Betriebsposition bewirken, wobei die Halteelemente (9) derart ausgebildet sind, dass beim Verschieben der Türen (3; 4) von der Betriebsposition in die Befüllposition lediglich die durch die Federelemente (11) erzeugte Haltekraft überwunden werden muss.

6. Warenpräsentationsmöbel (1) gemäß einem der vorangegangenen Ansprüche, **dadurch gekennzeichnet, dass** jeweils der untere Führungsschlitten (7) und der mit derselben Tür (3; 4) in Verbindung stehende obere Führungsschlitten (6) mit Hilfe eines oder mehrerer Führungsseile (12) in Verbindung stehen, die jeweils mit ihren beiden Enden an einem starren Träger (13) des Warenpräsentationsmöbels (1) fixiert sind und die eine Parallelführung des unteren Führungsschlittens (7) und des oberen Führungsschlittens (6) sicherstellen.

7. Warenpräsentationsmöbel (1) gemäß einem der vorangegangenen Ansprüche, **dadurch gekennzeichnet, dass** wenigstens ein oberer Führungsschlitten (6) und ein unterer Führungsschlitten (7) mit zwei benachbarten Türen (3; 4) in Verbindung stehen.

8. Warenpräsentationsmöbel (1) gemäß einem der vorangegangenen Ansprüche, **dadurch gekennzeichnet, dass** die verschiebbar gelagerten Türen (3; 4) derart gelagert sind, dass eine Relativbewegung zwischen der jeweiligen Tür (3; 4) und dem mit der Tür (3; 4) in Verbindung stehenden oberen Führungsschlitten (6) in vertikaler Richtung möglich ist.

9. Warenpräsentationsmöbel (1) gemäß einem der vorangegangenen Ansprüche, **dadurch gekennzeichnet, dass** zumindest die verschiebbar gelagerten Türen (3; 4) jeweils einen nach oben weisenden Lagerbolzen (16) aufweisen, der in vertikaler Richtung in eine Durchbrechung (17) oder Vertiefung eines mit der entsprechenden Tür (3; 4) in Verbindung stehenden oberen Führungsschlittens (6) ragt und in vertikaler Richtung innerhalb der Durchbrechung (17) oder Vertiefung zumindest ein Stück weit frei beweglich geführt ist.

10. Warenpräsentationsmöbel (1) gemäß einem der vorangegangenen Ansprüche, **dadurch gekennzeichnet, dass** der Lagerbolzen (16) einen Anschlag (18) und der den Lagerbolzen (16) führende obere Führungsschlitten (6) einen Gegenanschlag (19) aufweist, wobei der Anschlag (18) bei einem Kippen der Tür (3; 4) mit dem Gegenanschlag (19) in Kontakt gelangt und hierbei ein weiteres Kippen der Tür (3; 4) verhindert.

11. Warenpräsentationsmöbel (1) gemäß einem der vorangegangenen Ansprüche, **dadurch gekennzeichnet, dass** das Warenpräsentationsmöbel (1) in einer Fronansicht wenigstens eine mittlere Tür (3) aufweist, die sowohl verschwenkbar als auch verschiebbar gelagert ist, und dass das Warenpräsentationsmöbel (1) in der Fronansicht darüber hinaus jeweils eine links und eine rechts der mittleren Tür(en) (3) angeordnete endseitige Tür (4) aufweist, die derart dauerhaft ortsfest fixiert ist, dass sie beim bestimmungsgemäßen Gebrauch des Warenpräsentationsmöbels (1) nicht verschiebbar ist.

12. Warenpräsentationsmöbel (1) gemäß einem der vorangegangenen Ansprüche, **dadurch gekennzeichnet, dass** das Warenpräsentationsmöbel (1) zumindest einen Bewegungsanschlag (20) aufweist, der eine Bewegung wenigstens einer verschiebbaren Tür (3; 4) in einer horizontalen Richtung im Bereich ihrer Betriebsposition begrenzt.

13. Warenpräsentationsmöbel (1) gemäß einem der vorangegangenen Ansprüche, **dadurch gekennzeichnet, dass** das Warenpräsentationsmöbel (1) wenigstens zwei verschiebbar gelagerte mittlere Türen (3) aufweist, zwischen denen ein oder mehrere Bewegungsanschläge (20) angeordnet sind.

14. Warenpräsentationsmöbel (1) gemäß einem der vorangegangenen Ansprüche, **dadurch gekennzeichnet, dass** sich zwischen jeweils einem unteren Führungsschlitten (7) und einem in vertikaler Richtung oberhalb desselben angeordneten oberen Führungsschlitten (6) eine Beleuchtungseinrichtung (21) erstreckt, die gemeinsam mit dem unteren Führungsschlitten (7) und dem oberen Führungsschlitten (6) verschiebbar gelagert ist.

15. Anordnung zur Präsentation von Waren **dadurch gekennzeichnet, dass** die Anordnung mehreren nebeneinander platzierte und miteinander verbundene Warenpräsentationsmöbel (1) gemäß einem der vorherigen Ansprüche umfasst, wobei vorzugsweise jeweils zwei benachbart zueinander angeordnete Warenpräsentationsmöbel (1) einen Kontaktbereich aufweisen, wobei jeweils die dem Kontaktbereich benachbart angeordnete Tür (4) eines jeden Warenpräsentationsmöbels (1) derart dauerhaft ortsfest fixiert ist, dass sie beim bestimmungsgemäßen Gebrauch des Warenpräsentationsmöbels (1) nicht verschiebbar ist.

## Claims

1. Product display unit (1), in particular in the form of a refrigerator, which serves the purpose of the accommodation and presentation of products to be cooled, preferably foodstuffs,
- whereas the product display unit (1) includes a receiving space (2) for products, and
- whereas the product display unit (1) includes a multiple number of doors (3; 4), which are mounted in a pivoting manner around a swivel axis between an open position and a closed position, and
whereas at least a part of the doors (3; 4) is also mounted in a displaceable manner along a guide assembly (5)
**characterized in that** the product display unit (1) features retaining elements (9), with the assistance of which the doors (3; 4) mounted in a displaceable manner can be fixed in an operating position, whereas the doors (3; 4) can be displaced, after overcoming a retaining force of the retaining elements (9) fixing the doors (3; 4), from the operating position into a filling position, without a locking device having to be initially released for this purpose.

2. Product display unit (1) according to the preceding claim, **characterized in that** each of the doors (3; 4) mounted in a displaceable manner is connected to one upper guide carriage (6) and one lower guide carriage (7), whereas the individual guide carriages (6; 7) are mounted in a displaceable manner relative to the guide assembly (5), such that the doors (3; 4) mounted in a displaceable manner are displaceable, together with the guide carriages (6; 7) connected to them, along the guide assembly (5)
whereas each of the guide carriages (6; 7) is guided with the assistance of a guide rail (8; 31) of the guide assembly (5) and is in this case movable relative to it.

3. Product display unit (1) according to one of the preceding claims, **characterized in that** each retaining element fixes the guide carriage (6; 7) allocated to it and thus the door(s) (3; 4) connected to the guide carriage (6; 7) in their operating positions by the fact that, during or after the taking of the operating position of the corresponding door (3; 4), it engages in a recess (10).

4. Product display unit (1) according to the preceding claim, **characterized in that** each of the retaining elements (9) is a part of a guide carriage (6; 7), and each of the recesses (10) is a part of the guide assembly (5) or of another rigid section (29) of the product display unit (1), or that each of the recesses (10) is a part of a guide carriage (6; 7), and each of the retaining elements (9) is a part of the guide assembly (5) or of another rigid section (29) of the product display unit (1).

5. Product display unit (1) according to one of the preceding claims, **characterized in that** each of the retaining elements (9) is subjected to a retaining force with the assistance of spring elements (11), which effect a fixing of the doors (3; 4) mounted in a displaceable manner in their respective operating position whereas the retaining elements (9) are formed in such a manner that, during the displacement of the doors (3; 4) from their operating position into their filling position, only the retaining force generated by the spring elements (11) must be overcome.

6. Product display unit (1) according to one of the preceding claims, **characterized in that** each of the lower guide carriage (7) and the upper guide carriage (6) that is connected to the same door (3; 4) are connected with the assistance of one or more guide ropes (12), each of which is fixed, with its two ends, to a rigid carrier (13) of the product display unit (1) and which ensure a parallel guidance of the lower guide carriage (7) and the upper guide carriage (6).

7. Product display unit (1) according to one of the preceding claims, **characterized in that** at least one upper guide carriage (6) and one lower guide carriage (7) are connected to two adjacent doors (3; 4).

8. Product display unit (1) according to one of the preceding claims, **characterized in that** the doors (3; 4) mounted in a displaceable manner are mounted in such a manner that a relative movement between the respective door (3; 4) and the upper guide carriage (6) connected to the door (3; 4) in the vertical direction is possible.

9. Product display unit (1) according to one of the preceding claims, **characterized in that** at least each of the doors (3; 4) mounted in a displaceable manner features an upwardly pointing bearing bolt (16), which projects in the vertical direction into a through hole (17) or recess of an upper guide carriage (6) that is connected to the corresponding door (3; 4), and which, at least by a part, is guided in a freely movable manner in the vertical direction within the through hole (17) or recess.

10. Product display unit (1) according to one of the preceding claims, **characterized in that** the bearing bolt (16) features a stop (18) and the upper guide carriage (6) guiding the bearing bolt (16) features a counter-stop (19), whereas, upon a tilting of the door (3; 4), the stop (18) comes into contact with the counter-stop (19) and thereby prevents a further tilting of the door (3; 4).

11. Product display unit (1) according to one of the preceding claims, **characterized in that** the product display unit (1) features, in a front view, at least one middle door (3), which is mounted both in a pivoting and displaceable manner, and that, in the front view, each of the product display units (1) should feature one end-side door (4) to the left of the middle door(s) and one end-side door (4) to the right of the middle door(s) (3), which are permanently fixed in a stationary manner in such a manner that they cannot be displaced when the product display unit (1) is used as intended.

12. Product display unit (1) according to one of the preceding claims, **characterized in that** the product display unit (1) features at least one movement stop (20) that limits a movement of at least one displaceable door (3; 4) in a horizontal direction in the area of its operating position.

13. Product display unit (1) according to one of the preceding claims, **characterized in that** the product display unit (1) features at least two middle doors (3) that are mounted in a displaceable manner, between which one or several movement stops (20) are arranged.

14. Product display unit (1) according to one of the preceding claims, **characterized in that** a lighting device (21) extends between a lower guide carriage (7) and an upper guide carriage (6) that is arranged in the vertical direction above the same, which is mounted in a displaceable manner together with the lower guide carriage (7) and the upper guide carriage (6).

15. Arrangement for the presentation of products, **characterized in that** the arrangement includes several product display units (1) placed next to each other and connected to each other according to one of the preceding claims whereas preferably each of the two product display units (1) arranged adjacent to each other feature a contact area, whereas the respective door (4), arranged adjacent to the contact area, of each product display unit (1) is permanently fixed in a stationary manner in such a manner that it is not displaceable when the product display unit (1) is used as intended.

## Revendications

1. Meuble de présentation de marchandises (1), en particulier sous forme de meuble frigorifique, qui sert à accueillir et à présenter des marchandises à réfrigérer, de préférence des aliments,
- dans lequel le meuble de présentation de marchandises (1) comprend un compartiment d'accueil (2) pour les marchandises et
- dans lequel le meuble de présentation de marchandises (1) comporte plusieurs portes (3 ; 4) qui sont respectivement montées sur palier pivotant autour d'un axe de pivotement entre une position ouverte et une position fermée, et dans lequel certaines au moins des portes (3 ; 4) sont montées de manière à être coulissantes le long d'un arrangement de guidage (5),
**caractérisé en ce que** le meuble de présentation de marchandises (1) présente des éléments d'arrêt (9) à l'aide desquels les portes (3 ; 4) montées de manière coulissante peuvent être fixées dans une position de fonctionnement, sachant que les portes (3 ; 4) peuvent être déplacées de la position de fonctionnement dans une position de remplissage après avoir surmonté une force d'arrêt des éléments d'arrêt (9) fixant les portes (3 ; 4), sans qu'il soit nécessaire, à cette fin, de débloquer préalablement un verrou.

2. Meuble de présentation de marchandises (1) selon la revendication précédente, **caractérisé en ce que** les portes (3 ; 4) montées de manière coulissante sont respectivement en relation avec un chariot de guidage supérieur (6) et un chariot de guidage inférieur (7), sachant que les chariots de guidage (6 ; 7) individuel sont montés de manière coulissante par rapport à l'arrangement de guidage (5), si bien que les portes (3 ; 4) montées de manière coulissante sont coulissantes le long de l'arrangement de guidage (5) chacune en association avec les chariots de guidage (6 ; 7) qui sont reliés avec elle, sachant que les chariots de guidage (6 ; 7) sont, de préférence, respectivement guidés à l'aide d'un rail de guidage (8 ; 31) de l'arrangement de guidage (5) et étant ainsi mobiles par rapport à ces derniers.

3. Meuble de présentation de marchandises (1) selon l'une des revendications précédentes, **caractérisé en ce que** chaque élément d'arrêt fixe le chariot de guidage (6 ; 7) qui lui est attribué et donc la/les portes (3 ; 4) qui est/sont en relation avec le chariot de guidage (6 ; 7) dans sa/leur position de fonctionnement en s'engageant dans un creux (10) durant ou après la prise de la position de fonctionnement de la porte correspondante (3 ; 4).

4. Meuble de présentation de marchandises (1) selon la revendication précédente, **caractérisé en ce que** les éléments d'arrêt (9) sont respectivement une partie d'un chariot de guidage (6 ; 7) et les creux (10) sont respectivement une partie de l'arrangement de guidage (5) ou d'une quelconque section rigide (29) du meuble de présentation de marchandises (1) ou que les creux (10) sont respectivement une partie d'un chariot de guidage (6 ; 7) et les éléments d'arrêt (9) sont respectivement une partie de l'arrangement de guidage (5) ou d'une quelconque section rigide (29) du meuble de présentation de marchandises (1).

5. Meuble de présentation de marchandises (1) selon l'une des revendications précédentes, **caractérisé en ce que** les éléments d'arrêt (9) sont respectivement soumis à une force d'arrêt à l'aide d'éléments ressorts (11), laquelle fait que les portes (3 ; 4) montées de manière coulissante soient fixées dans leur position de fonctionnement respective, sachant que les éléments d'arrêt (9) se présentent sous une forme telle que, lorsque les portes (3 ; 4) sont déplacées de la position de fonctionnement dans la position de remplissage, seule la force d'arrêt générée par les éléments ressorts (11) doive être surmontée.

6. Meuble de présentation de marchandises (1) selon l'une des revendications précédentes, **caractérisé en ce que**, respectivement, le chariot de guidage inférieur (7) et le chariot de guidage supérieur (6) qui est en relation avec la même porte (3 ; 4) sont en relation par l'intermédiaire d'un ou de plusieurs câbles de guidage (12), qui sont respectivement fixés par leurs deux extrémités à un support rigide (13) du meuble de présentation de marchandises (1) et qui garantissent un guidage parallèle du chariot de guidage inférieur (7) et du chariot de guidage supérieur (6).

7. Meuble de présentation de marchandises (1) selon l'une des revendications précédentes, caractérisé en ce qu'au moins un chariot de guidage supérieur (6) et un chariot de guidage inférieur (7) sont en relation avec deux portes (3 ; 4) voisines.

8. Meuble de présentation de marchandises (1) selon l'une des revendications précédentes, **caractérisé en ce que** les portes (3 ; 4) montées de manière coulissante sont montées de sorte qu'un mouvement relatif entre la porte (3 ; 4) respective et le chariot de guidage supérieur (6) en relation avec la porte (3 ; 4) soit possible dans la direction verticale.

9. Meuble de présentation de marchandises (1) selon l'une des revendications précédentes, **caractérisé en ce qu'**au moins les portes (3 ; 4) montées de manière coulissante présentent respectivement un boulon d'appui (16) dirigé vers le haut, qui fait saillie dans une perforation (17) ou un creux d'un chariot de guidage supérieur (6) en relation avec la porte (3 ; 4) correspondante et qui est guidé de manière librement mobile, au moins en partie, dans la direction verticale dans la perforation (17) ou le creux.

10. Meuble de présentation de marchandises (1) selon l'une des revendications précédentes, **caractérisé en ce que** le boulon d'appui (16) présente une butée (18) et le chariot de guidage supérieure (6) guidant le boulon d'appui (16) présentent une contre-butée (19), sachant que la butée (18) entre en contact avec la contre-butée (19) lorsque la porte (3 ; 4) est basculée et empêche ainsi un basculement ultérieur de la porte (3 ; 4).

11. Meuble de présentation de marchandises (1) selon l'une des revendications précédentes, **caractérisé en ce que** le meuble de présentation de marchandises (1) présente dans une vue frontale au moins une porte centrale (3), laquelle est montée de manière aussi bien basculante que coulissante, et **en ce que** le meuble de présentation de marchandises (1) présente en outre, en vue frontale, respectivement une porte latérale (4) à gauche et à droite de la/des porte(s) centrale(s) (3), qui est fixée de manière permanemment stationnaire de manière à ne pas pouvoir être décalée dans une utilisation du meuble de présentation de marchandises (1) conforme à sa destination.

12. Meuble de présentation de marchandises (1) selon l'une des revendications précédentes, **caractérisé en ce que** le meuble de présentation de marchandises (1) présente au moins une butée de mouvement (20) qui limite un mouvement d'au moins une porte (3 ; 4) coulissante dans une direction horizontale, dans la zone de sa position de fonctionnement.

13. Meuble de présentation de marchandises (1) selon l'une des revendications précédentes, **caractérisé en ce que** le meuble de présentation de marchandises (1) présentent au moins deux portes centrales (3) montées de manière coulissante, entre lesquelles est/sont disposée(s) une ou plusieurs butée de mouvement (20).

14. Meuble de présentation de marchandises (1) selon l'une des revendications précédentes, **caractérisé en ce que** un dispositif d'éclairage (21) s'étend respectivement entre un chariot de guidage inférieur (7) et un chariot de guidage supérieur (6) disposé au-dessus de celui-ci dans la direction verticale, lequel est monté de manière coulissante avec le chariot de guidage inférieur (7) et le chariot de guidage supérieur (6).

15. Arrangement pour la présentation de marchandises, **caractérisé en ce que** l'arrangement comprend une multitude de meubles de présentation de marchandises (1) selon l'une des revendications précédentes, disposés les uns à côté des autres et reliés les uns avec les autres, sachant que, de préférence, respectivement, deux meubles de présentation de marchandises (1) disposés l'un à côté de l'autre présentent une zone de contact, sachant que, respectivement, la porte (4) de chaque meuble de présentation de marchandises (1) qui est disposée dans une position adjacente à la zone de contact est fixée de manière permanemment stationnaire de manière à ne pas pouvoir être décalée dans une utilisation du meuble de présentation de marchandises (1) conforme à sa destination.
